# EUROPÄISCHE PATENTSCHRIFT

(11) **EP 3 453 432 B1**
(45) Veröffentlichungstag und Bekanntmachung des Hinweises auf die Patenterteilung: **16.11.2022**
(21) Anmeldenummer: 18192827.6
(22) Anmeldetag: 05.09.2018
(51) Int. Cl.: A63C 9/085, A63C 9/086, A63C 9/08

(54) **ULTRALEICHTER VORDERBACKEN**
ULTRALIGHT FRONT BINDING
FIXATION AVANT ULTRALÉGÈRE

(30) Priorität: 07.09.2017 DE 102017120701
(43) Veröffentlichungstag der Anmeldung: 13.03.2019
(73) Patentinhaber: MARKER Deutschland GmbH, 82377 Penzberg (DE)
(72) Erfinder: Krumbeck, Markus, 82490 Farchant (DE); Brandl, Christian, 82467 Garmisch-Partenkirchen (DE)
(74) Vertreter: SSM Sandmair

(56) Entgegenhaltungen:
- EP-A1- 2 308 568
- EP-A1- 2 392 388
- EP-A2- 0 199 098
- WO-A1-02/13643

## Beschreibung

Die Erfindung betrifft einen Vorderbacken für eine Tourenskibindung mit einer Basis und einer wenigstens einen Vertiefung oder Durchgangsöffnung in der Basis, seitlichen Sohlenhaltern mit Sohlenhalterstiften oder Pins, die den Vorderbacken mit einem Skischuh verbinden können, so dass der Skischuh in einem Tourenmodus der Bindung im Vorderbacken um eine Achse quer zu einer Längsachse der Bindung in Skifahrrichtung schwenken kann. Der Vorderbacken umfasst weiterhin Spannmittel zum Spannen der Sohlenhalter und optional eine Verriegelungseinrichtung, mit der die Sohlenhalter in der Position, in der sie mit dem Skischuh verbunden sind, verriegelt werden können.

So ist zum Beispiel aus der EP 2 392 388 A1 ein Vorderbacken für eine Tourenbindung bekannt, mit einem Vorderbacken, der zwei gegenüberliegende, parallel zu einer Längsachse der Bindung verlaufende Lagerabschnitte und eine einen separaten vorderen Anschlag umfasst, die das korrekte Einsteigen mit einem Schuh in die Bindung erleichtern. Ein weiterer Vorderbacken für Tourenbindung ist aus der EP 2 308 568 A1 bekannt. Die WO 02/13643 A1 betrifft ein Steigeisen mit einer rahmenförmigen Aufstandsfläche für einen vorderen und einen hinteren Teil eines Schuhs. Der Bereich im Inneren der Rahmen ist mit einer Membran überspannt, die dafür sorgt, dass an der Unterseite des Steigeisens kein Schnee anheften kann, da dieser beim Gehen mit dem Steigeisen durch das Verwinden des Rahmens und der dadurch bedingten Bewegung der Membran immer wieder abgestoßen wird.

Speziell für Tourengeher spielt das Gewicht des Skis mit der Bindung eine immer wichtigere Rolle, da jedes eingesparte Gramm an Gewicht das Tourengehen erleichtert. Es ist daher eine Aufgabe der Erfindung einen Vorderbacken für eine Tourenskibindung bereit zu stellen, der ein niedriges Eigengewicht aufweist, sicher ist, aus möglichst wenig Einzelteilen besteht und preiswert hergestellt werden kann.

Diese Aufgabe wird durch den Gegenstand mit den Merkmalen des Anspruchs 1 erfüllt. Vorteilhafte Weiterbildungen sind in den abhängigen Ansprüchen offenbart, in der Beschreibung beschrieben und in den Figuren anhand eines Ausführungsbeispiels dargestellt.

Ein Aspekt der Erfindung betrifft einen Vorderbacken für eine Tourenskibindung mit einer Basis mit wenigstens einer Vertiefung oder Durchgangsöffnung in der Basis. Desweiteren umfasst der Vorderbacken zwei Sohlenhalter mit Sohlenhalterstiften, die seitlich in die Skischuhsohle in entsprechende Aufnahmen eingreifen können, um den Skischuh in dem Vorderbacken beim Tourengehen und bevorzugt auch bei einer Abfahrt zu halten, so dass der Skischuh beim Tourengehen um eine Achse, die durch die Sohlenhalterstifte und die Aufnahmen der Skischuhsohle verläuft, verschwenkt werden kann.

Bei den Sohlenhalterstiften kann es sich insbesondere um auf zwei sich in Bezug auf eine Längsachse des Skis gegenüberliegende Lagerabschnitte handeln, die mit den entsprechenden Aufnahmen an den ihnen zugewandten Seiten der Skischuhsohle, die ein Gegenlager für die Lagerabschnitte bilden, zusammenwirken. Die Sohlenhalterstifte oder Lagerabschnitte können durch ein Verschwenken der Sohlenhalter im Wesentlichen quer zur Skilängsachse in die Gegenlager hinein und aus den Gegenlagern heraus bewegt werden. Im eingeschwenkten Zustand definieren die Gegenlager und die darin aufgenommenen Lagerelemente eine Schwenkachse quer zur Skilängsachse und verbinden den Skischuh in der Schwenkachse verschwenkbar mit der Tourenskibindung. Im abgeschwenkten Zustand, in dem die Lagerelemente nicht mehr in die Gegenlager eingreifen, ist die Tourenskibindung in einer geöffneten Stellung, so dass der Nutzer in die Tourenskibindung ein- oder aus der Tourenskibindung aussteigen kann.

Der Vorderbacken umfasst ferner Spannmittel zum Spannen der Sohlenhalter und optional eine Verriegelungseinrichtung, mit der die Sohlenhalter zumindest zum Gehen verriegelt werden können. Schließlich umfasst der Vorderbacken wenigstens eine Abdeckung aus einem elastischen Material, die die wenigstens eine Vertiefung oder Durchgangsöffnung in der Basis abdeckt, bevorzugt zumindest im Wesentlichen vollständig abdeckt.

Als Basis wird hier ein Bauteil für einen Vorderbacken verstanden, das mit einem Ski oder einer mit dem Ski verbindbaren Bindungsplatte, bevorzugt ortsfest, verbunden werden kann, und das vorbereitet ist, um die Sohlenhalter aufzunehmen und optional andere Funktionen zu übernehmen.

Bevorzugt umgibt die Basis oder der Basiskörper die wenigstens eine Vertiefung oder Durchgangsöffnung rahmenförmig, das heißt, umrahmt sie vollständig, bevorzugt ohne eine Öffnung oder Unterbrechung in dem rahmenförmigen Bauteil.

Die Basis für den Vorderbacken kann in einem einzigen Teil urgeformt sein, zum Beispiel aus einem wenig verformbaren Kunststoff oder einem Leichtmetall, wie Aluminium oder Magnesium, beispielsweise in einem Spritzgussverfahren oder einem generativen Verfahren hergestellt sein. Die Basis kann auch aus mehreren Materialien aufgebaut sein, das heißt zum Beispiel Kunststoff und/oder ein Metall und/oder mehrere Metalle umfassen. Bei dem Kunststoff kann es sich um einen verstärkten Kunststoff handeln. Die Verstärkung kann beispielsweise durch Glas, Kohlenstoff, Metall oder andere dafür geeignete Materialien erfolgen. Die Basis kann werkzeugfallend hergestellt sein, das heißt, keine oder nur vernachlässigbar geringe Nachbearbeitung erfordern.

Bei der Vertiefung kann es sich um einen bezüglich der übrigen Geometrie der Basis vertieften und im Wesentlichen ebenen Bereich handeln, der zur Aufnahme der Abdeckung geeignet ist. Ferner kann die Vertiefung eine flache, zum Beispiel topfförmige, Vertiefung mit einem ebenen Boden darstellen. Die Vertiefung kann aber auch durch eine oder mehrere Erhebungen, beispielsweise strebenförmige Erhebungen, unterteilt sein, wobei im Falle mehrerer Erhebungen die Erhebungen eine gleich oder geringere Höhe aufweisen können, wie der Vertiefungsrand, der den Boden der Vertiefung mit der Oberseite der Basis verbindet.

Die Abdeckung oder die Abdeckungen kann oder können jeweils als separates Teil zur Basis ebenfalls in einem Stück hergestellt sein, zum Beispiel aus einem elastischen Kunststoffmaterial, wie beispielsweise einem Elastomer, bevorzugt einem thermoplastischen Elastomer wie etwa TPU.

Um die Abdeckung verliersicher mit der Basis zu verbinden, ist die Abdeckung für die Vertiefung bevorzugt an einer der Skioberfläche abgewandten Oberseite der Basis, die Abdeckung für die Durchgangsöffnung bevorzugt an und/oder in der Vertiefung mit der Basis verbunden.

Weist die Basis wie bevorzugt die Durchgangsöffnung auf, kann einer der Skioberfläche zugewandten Unterseite der Basis mit dieser verbunden werden. Ist die Basis, respektive der Vorderbacken, mit dem Ski verbunden, kann die Abdeckung sich nicht mehr von der Basis lösen.

In Modifikationen können die Basis und die Abdeckung/en stoffschlüssig miteinander verbunden sein. So kann/können die Abdeckung/en mit der Basis beispielsweise verschweißt oder verklebt sein, oder Basis und Abdeckung/en können gemeinsam zum Beispiel in einem Zwei-Komponenten-Spritzgussverfahren urgeformt sein. Im Folgenden werden weitere Einzelheiten der Abdeckung oder der Abdeckungen anhand einer Abdeckung beschrieben, um die Beschreibung lesbar zu halten. Das Beschriebene soll im Rahmen dieser Erfindung aber bei mehreren Abdeckungen für eine, mehrere oder alle der Abdeckungen gelten.

Die Abdeckung weist im Abdeckbereich bevorzugt keine Öffnung auf, sondern bildet eine geschlossene Fläche. Zumindest eine der Schuhsohle zugewandte Oberseite der Abdeckung kann eine glatte oder sehr fein strukturierte Oberfläche haben. Das Material für die Abdeckung kann insbesondere ein elastisches Material sein, das vorteilhafterweise wasser-, schnee-, eis- und/oder schmutzabweisende Eigenschaften hat, oder zumindest an der dem Skischuh zugewandten Oberseite eine Beschichtung mit den genannten Eigenschaften aufweist. Die Oberfläche der Abdeckung kann bedruckbar sein.

An einer dem Skischuh abgewandten Unterseite kann die Abdeckung eine oder mehrere strebenförmige Verstärkungen aufweisen, die insbesondere einen äußeren, bevorzugt umlaufenden, Rand und/oder den Abdeckbereich der Abdeckung verstärkt oder verstärken. Die strebenförmigen Verstärkungen können bei auf dem Ski montierter Basis mit einer von der Unterseite der Abdeckung wegweisenden Stirnseite auf einer Oberfläche des Bodens der Vertiefung oder des Skis aufliegen, so dass zwischen den Verstärkungen elastische Membranbereiche ausgebildet werden, die insbesondere beim Gehen mit dem Ski durch ein elastisches Ein- und Ausfedern verhindern können, dass sich Schnee, Eis oder Schmutz auf der Oberfläche der Abdeckung festsetzt. Dadurch kann zuverlässiger als bisher verhindert werden, dass sich unterhalb des Skischuhs im Bereich des Fußballens eine Schicht aus Schnee, Eis und/oder Schmutz aufbaut, die zum Beispiel ein vollständiges Absenken des Skischuhs auf den Ski behindert.

Die Basis kann einen Anschlag für ein vorderes Ende des Skischuhs umfassen. Insbesondere kann die Basis eine Grundstruktur für den einen Anschlag bilden und der Anschlag selbst kann aus einem elastischen Material gebildet sein, das mit dieser Grundstruktur bevorzug lösbar, zum Beispiel durch Formschluss verbunden wird. Den Anschlag aus einem elastischen Material zu bilden hat den Vorteil, dass dadurch automatisch Fertigungstoleranzen der Skischuhsohle ausgeglichen werden können, so dass ein Einstieg in die Bindung leicht möglich ist und der Skischuh, unabhängig von eventuellen Fertigungstoleranzen der Sohle, fest in der Bindung aufgenommen ist.

Das elastische Material für den Anschlag kann vorteilhafterweise das gleiche Material sein, aus dem auch die Abdeckung gefertigt ist. Besonders vorteilhaft kann es sein, wenn der Anschlag mit der Abdeckung verbindbar oder verbunden ist. Noch vorteilhafter ist es, wenn der Anschlag in einem Stück mit der Abdeckung oder einer der Abdeckungen urgeformt ist, das heißt, zum Beispiel in einer Form in einem thermoplastischen Spritzgussverfahren bevorzugt werkzeugfallend hergestellt wird.

Der Anschlag kann aus zwei Teilanschlägen bestehen, die in einer Querrichtung zu einer Längsmittelachse der Bindung voneinander beabstandet sind. In diesem Fall kann jeder der Teilanschläge je einen elastischen Anschlag umfassen, der wie beschrieben, bevorzugt aus dem Material der Abdeckung besteht und bevorzugt zusammen mit der Abdeckung in einer gemeinsamen Form hergestellt wird.

Die Basis kann zwei sich in Bezug auf die Längsmittelachse der Bindung gegenüberliegende Aufnahmen für zwei Achskörper umfassen, die Achsen aufnehmen können, die mit den Sohlenhaltern verbunden oder von den Sohlenhaltern mit gebildet sind oder die die Sohlenhalter aufnehmen können. Die Basis und die Achsen oder die Achsen und die Sohlenhalter bilden Drehgelenke, um die die Sohlenhalter von der Seite an die Skischuhsohle hin geschwenkt und von der Skischuhsohle weg geschwenkt werden können. Die Achsen sind dabei bevorzugt im Wesentlichen parallel zu der Längsmittelachse der Skibindung angeordnet.

Die zwei Sohlenhalter können an einem den Sohlenhalterstiften abgewandten Ende in einem weiteren Schwenkgelenk miteinander verbunden oder im Eingriff sein, so dass die beiden Sohlenhalter nicht unabhängig voneinander schwenken können. Das weitere Schwenkgelenk kann beispielsweise durch einander zugewandte Enden von mit den Sohlenhaltern verbundenen Stellelementen gebildet sein, die von einem Spannhebelende gabelartig umgriffen werden und durch den Spannhebel gemeinsam im Wesentlichen senkrecht zur Skioberfläche angehoben oder abgesenkt werden können. Jeder der Sohlenhalter kann dabei ein Spannmittel, wie beispielsweise bevorzugt eine einzige Feder umfassen, das den jeweiligen Sohlenhalter in eine erste und/oder eine zweite Position spannt. Die Schwenkachse für das weitere Schwenkgelenk verläuft bevorzugt im Wesentlichen parallel zu der Mittellängsachse der Skibindung.

Auch in den nachstehend formulierten Aspekten werden Merkmale der Erfindung beschrieben. Die Aspekte sind in der Art von Ansprüchen formuliert und können diese ersetzen. In den Aspekten offenbarte Merkmale können die Ansprüche ferner ergänzen und/oder relativieren, Alternativen zu einzelnen Merkmalen aufzeigen und/oder Anspruchsmerkmale erweitern. In Klammern gesetzte Bezugszeichen beziehen sich auf ein nachfolgend in Figuren illustriertes Ausführungsbeispiel der Erfindung. Sie schränken die in den Aspekten beschriebenen Merkmale nicht unter den Wortsinn als solchen ein, zeigen andererseits jedoch bevorzugte Möglichkeiten der Verwirklichung des jeweiligen Merkmals auf.

Im Folgenden wird ein Ausführungsbeispiel der Erfindung anhand von Figuren näher erläutert, ohne dass dadurch der Gegenstand auf das gezeigte Ausführungsbeispiel beschränkt wird. Erfindungswesentliche Merkmale, die nur den Figuren entnommen werden können, gehören zum Umfang der Erfindung und können den Gegenstand der Erfindung vorteilhaft weiterbilden.
Figur 1 zeigt ein Ausführungsbeispiel eines Vorderbackens in vier Ansichten:
   a) perspektivische Ansicht von der Seite;
   b) Draufsicht;
   c) perspektivische Ansicht von oben;
   d) perspektivische Ansicht von oben.
Figur 2 zeigt eine Explosionszeichnung des Vorderbackens der Figur 1.
Figur 3 zeigt eine Schnittansicht des Vorderbackens der Figur 1 entlang einer Längsachse in Skilaufrichtung.
Figur 4 zeigt in einer perspektivischen Ansicht auf eine Abdeckung oder einen Schneeabweiser.
Figur 5 zeigt die Abdeckung bzw. den Schneeabweiser der Figur 4 in einer perspektivischen Ansicht von unten.

Alle vier Ansichten der Figur 1 zeigen ein und dasselbe Ausführungsbeispiel eines Zehenhalters oder Vorderbackens gemäß der Erfindung aus vier unterschiedlichen Blickwinkeln. Die Beschreibung unterscheidet daher nicht zwischen den Ansichten a), b), c) und d). Insgesamt zeigen die Ansichten sämtliche Bezugszeichen, ohne das alle Bezugszeichnungen in jeder der Abbildungen angegeben sind.

Der Zehenhalter oder Vorderbacken des gezeigten Ausführungsbeispiels ist der Vorderbacken einer Pin-Bindung und umfasst zwei Sohlenhalter 13 mit jeweils einem Pin 14, der zum Verbinden eines Skis mit einem Skischuh in am Skischuh, respektive der Skischuhsohle, ausgebildete Öffnungen eingreifen kann. Im Eingriff mit dem Skischuh definieren die Pins 14 eine Schwenkachse, um die der in dem Vorderbacken gehaltene Skischuh beim Gehen oder Tourengehen in bekannter Weise geschwenkt werden kann.

Der Sohlenhalter 13 kann in eine erste Position, in der er den Skischuh freigibt, und in eine zweite Position, in der er Vorderbacken mit dem Ski verbindet, verschwenkt werden. Der Vorderbacken umfasst zwei Federelemente 15, die jeweils einem der Sohlenhalter 13 im Ausführungsbeispiel exklusiv zugeordnet sind, und die den Sohlenhalter in der ersten und/oder in der zweiten Position gegen ein ungewolltes Lösen aus der jeweiligen Position sichern.

Die Sohlenhalter 13 sind am Vorderbacken schwenkbar gehalten, im Ausführungsbeispiel auf einem Achskörper 12, der mit beiden Enden in der Basis 1 des Vorderbackens gelagert ist. Die Sohlenhalter 13 können gemeinsam mit dem Achskörper 12 oder auf dem in der Basis 1 zum Beispiel durch Formschluss drehsteif gelagerten Achskörper 12 verschwenkt werden, um von der ersten Position in die zweite Position zu gelangen.

Ein Spannhebel 16 ist mit der Basis 1 schwenkbar um eine Achse 8 verbunden. Der Spannhebel 16 umfasst ein erstes freies Ende 16a das in Richtung einer nicht gezeigten Skispitze entlang der Längsmittelachse L des Vorderbackens vorsteht. Ein zweites freies Ende 16b des Spannhebels 16 reicht bis zwischen die einander gegenüber liegenden Enden der Federelemente 15.

Der Spannhebel 16 ist in einer weiteren Schwenkachse oder Feststellachse 11 mit einem Sicherungshebel 17 verbunden, der verhindert, dass sich der Spannhebel 16 in der Gehposition der Bindung lösen kann, so dass die Sohlenhalter 13 den Skischuh freigeben.

Beim Einsteigen in die Bindung oder den Vorderbacken bilden der Spannhebel 16 und der Sicherungshebel 17 einen gemeinsamen Hebel, dessen freies Ende 17a, das in Skilaufrichtung freie Ende 17a des Sicherungshebels 17, einen minimalen senkrechten Abstand zur Skioberfläche aufweist. Beim Einsteigen in den Vorderbacken bis zum Einrasten der Sohlenhalter 13 für die Abfahrt in der Skibindung, werden der Spannhebel 16 und der Sicherungshebel 17 gemeinsam von der Skischuhoberfläche weggeschwenkt. Diese Position ist in der Figur 1 dargestellt und in der Figur 1a gut zu erkennen. Soll die Bindung jetzt im Tourenmodus genutzt werden, so ist es wünschenswert, dass der Vorderbacken extra gegen ein ungewolltes Lösen gesichert wird. Dazu kann der Sicherungshebel 17 an dem vorderen freien Ende 17a gegriffen und relativ zu dem Spannhebel 16 nach oben, weg von der Skioberfläche gezogen werden, bis ein an dem Sicherungshebel 17 ausgebildetes Rastelement 17b in einen Rastabschnitt 4a eines Gegenrastelements 4 einrastet.

Bei der Bewegung des Spannhebels 16 in die Abfahrtposition werden die dem Spannhebel 16 zugewandten Enden der Federelemente 15 nach oben gedrückt und dadurch die beiden Sohlenhalter 13 und die beiden Pins 14 aufeinander zu bewegt und in Eingriff mit den Öffnungen in der Skischuhsohle gebracht. In der Abfahrtposition des Spannhebels 16 ist vorteilhafterweise eine Seitenauslösung des Zehenhalters bei einer Überlastung möglich.

Die Basis 1 ist skelettartig aufgebaut und umfasst im Ausführungsbeispiel eine Durchgangsöffnung 2, die von der Basis 1 rahmenförmig umgeben wird. Damit sich in der Durchgangsöffnung 2 kein Schnee, Eis oder Schmutz ansammeln kann, ist die Durchgangsöffnung 2 mit einer Abdeckung 3 im Ausführungsbeispiel vollständig abgedeckt. Um die Abdeckung 3 verliersicher mit der Basis 1 zu verbinden, kann sie mit dieser verklebt oder verschweißt, oder auf andere Weise stoffschlüssig und/oder kraftschlüssig und/oder formschlüssig verbunden sein. Bevorzugt ist die Abdeckung 3 aber rein formschlüssig mit der Basis 1 verbunden, wobei die Basis 1 an der Unterseite 1a eine oder mehrere Aufnahmen 1b (siehe Figur 3) für entsprechende Eingriffsglieder 3b (siehe Figur 4), die die Abdeckung 3 mit ausbildet, umfasst. Die Abdeckung 3 wird mit der Unterseite 1a der Basis 1 verbunden, und die Basis 1 wird mittels Verbindungselementen, zum Beispiel Schrauben, mit dem Ski verbunden.

Der Vorderbacken umfasst ferner einen Anschlag 5 für ein vorderes Ende der Skischuhsole. Der Anschlag 5 ist insbesondere elastisch verformbar ausgebildet, um Fertigungstoleranzen der Skischuhsohlen ausgleichen zu können. Im Ausführungsbeispiel ist der Anschlag 5 zweiteilig 5a, 5b ausgebildet, und die Basis 1 bildet eine Grundstruktur 6, mit der der Anschlag 5a, 5b verbunden werden kann.

Bevorzugt ist der Anschlag 5a, 5b einstückig mit der Abdeckung 3 urgeformt, zum Beispiel in einem Spritzgussverfahren in einer einzigen Form zusammen mit der Abdeckung 3 und, besonders bevorzugt, aus dem identischen Material wie die Abdeckung 3 hergestellt. Die Verbindung des Anschlags 5, 5a, 5b mit der Grundstruktur 6 kann rein formschlüssig sein. Anschlag 5 und Grundstruktur 6 können stattdessen auch kraftschlüssig und/oder form- und kraftschlüssig verbunden sein.

Die Oberfläche 10 der Abdeckung 3 kann schnee-, eis- und/oder schmutzabweisende Eigenschaften aufweisen. Diese können werkzeugfallend vorhanden sein, das heißt, im Werkzeug zum Beispiel durch gezielte, bereichsweise Wärmezufuhr oder Abkühlung erzeugt, nachträglich durch zum Beispiel eine Wärme- oder andere Oberflächenbehandlung hervorgerufen oder durch den Auftrag einer Beschichtung generiert werden.

Der Vorderbacken des Ausführungsbeispiels zeichnet sich insbesondere dadurch aus, dass er, sieht man einmal von den Anbauteilen wie Sohlenhalter 13, Sicherungshebel 17 und Spannhebel 16 ab, aus nur zwei Teilen besteht, nämlich der rahmenförmigen Basis 1 und der Abdeckung 3 mit den angeformten Anschlägen 5a, 5b. Zudem genügen zwei relativ kurze Federelemente 15, um einen Ski über die Sohlenhalter 13 mit einem Skischuh sicher zu verbinden. Insgesamt handelt es sich um einen gewichtsoptimierten Vorderbacken mit sehr geringem Gewicht, was gerade beim Tourengehen bergaufwärts von Vorteil ist.

Die Figur 2 zeigt in einer Explosionszeichnung die Bauteile des Zehenhalters der Figur 1.

Der Spannhebel 16 und der Sicherungshebel 17 sind getrennt voneinander dargestellt und können über die Feststellachse 11 miteinander verbunden werden. Die Basis 1 einschließlich Grundstruktur 6 ist in einem Stück urgeformt, ebenso die Abdeckung 3 mit den Anschlägen 5a, 5b. Die Basis 1 ist dabei aus einem festen Material gebildet, beispielweise einem Leichtmetall oder vorzugsweise aus Kunststoff, beispielsweise einem verstärkten Kunststoff, mit ähnlichen Eigenschaften. Die Abdeckung 3 ist dagegen zum Beispiel aus einem elastischen oder hochelastischen Thermoplast oder einem Elastomer, das auch bei beim Schneesport zu erwartenden Temperaturen von minus 15°C oder weniger ausreichend elastisch bleibt. Bevorzugt besteht die Abdeckung 3 aus einem thermoplastischen Elastomer (TPE), wie etwa thermoplastischem Polyurethan (TPU).

Der Spannhebel 16 ist an seinem Ende 16b gabelförmig ausgebildet. Das gabelförmige Ende 16b umgreift die Stellelemente 20 zum Verstellen der Sohlenhalter 13 in einem Bereich 20a.

Der Sicherungshebel 17 umfasst das Rastelement 17b, das zur Sicherung des Vorderpackens in der Gehposition in einen Rastabschnitt 4a des Gegenrastelements 4 einrasten kann.

Die Figur 3 zeigt eine Schnittansicht des Zehenhalters der Figur 1 in der Position für die Abfahrt. Das heißt, der Spannhebel 16 und der Sicherungshebel 17 erscheinen noch als ein gemeinsamer Hebel. Das Rastelement 17b ist nicht im Rastabschnitt 4a des Gegenrastelements 4 eingerastet, die Sohlenhalter 13 würden einen im Zehenhalter stehenden Skischuh mit dem Ski verbinden. Der Spannhebel 16 ist mit dem Sicherungshebel 17 in einer Achse 19 verbunden. Ein Rollkörper 18 kann drehbar auf der Achse 19 angeordnet werden.

Die Abdeckung 3 ist mit der Basis 1 verbunden, wie bevorzugt, aber nur beispielhaft formschlüssig verbunden. In der Unterseite 1a der Basis 1 sind Verbindungsnuten 1b gebildet, in die ein äußerer Umfangsrand 3b der Abdeckung 3 eingreift. Die Unterseite 3d der Abdeckung 3 ist plan mit der Unterseite 1a der Basis. Die Abdeckung 3 bildet Mulden 3m, 3n aus, die es erlauben, dass die Abdeckung 3 im Bereich der Mulden 3m, 3n membranartig wirken und einem Anhaften von Schnee oder Eis auf einer dem Skischuh zugewandten Oberfläche der Abdeckung 3 vorbeugen und/oder entgegenwirken kann.

In dem gezeigten Ausführungsbeispiel wird das Rastelement 17b entlang einer Kulissenbahn 4b mit mehreren Erhebungen 4c in den Rastabschnitt 4a des Gegenrastelements 4 geführt. Das Rastelement 17b kann einen auf einer Achse 19 gelagerte Rollkörper 18 umfassen (siehe Figur 2), der bei der Bewegung des Rastelements 17b entlang der Kulissenbahn 4b auf der Kulissenbahn 4b abrollt und so einen Reibungswiderstand zwischen Kulissenbahn 4b und Rastelement 17b reduziert.

Die Figur 4 zeigt die Abdeckung 3 mit den Anschlägen 5a und 5b. Die Abdeckung 3 umfasst einen flächigen Bereich 3a, der unterhalb der Skischuhsohle eines in der Bindung gehaltenen Skischuhs liegt. Neben einem äußeren Umfangsrand 3b ist eine Nut 3c ausgebildet. Beim Verbinden der Abdeckung 3 mit der Unterseite 1a der Basis 1 greift der Umfangsrand 3b in die in der Basis 1 gebildeten Verbindungsnuten 1b ein, um die Abdeckung 3 formschlüssig mit der Basis 1 zu verbinden. Im verbundenen Zustand ist die Unterseite 3d der Abdeckung 3 im Ausführungsbeispiel plan mit der Unterseite 1a der Basis 1 (siehe Figur 3).

Mit dem flächigen Bereich 3a ist ein sich in Skilaufrichtung zu dem vorderen Ende der Basis 1 erstreckender Längsbereich 3e verbunden, der zumindest abschnittsweise den Umfangsrand 3b und in diesen Abschnitten die Nut 3c aufweist. In den Abschnitten 3f ohne den Umfangsrand 3b, kann eine Dichtfläche 3g ausgebildet sein, die bei auf den Ski montiertem Vorderbacken, dichtend an der Unterseite 1a der Basis 1 anliegt. Der Längsbereich 3e des Ausführungsbeispiels ist an seinem freien Ende in zwei Teile unterteilt, die das Gegenrastelement 4 an den Seiten umgreifen.

Am Übergang zwischen dem Flächenbereich 3a und dem Längsbereich 3e ist der Anschlag 5 für die Skischuhspitze ausgebildet, im Ausführungsbeispiel besteht der Anschlag 5 aus den beiden Anschlägen 5a und 5b. Die Anschläge 5a, 5b ragen senkrecht von einer von der Skioberfläche abgewandten Oberfläche der Abdeckung 3 ab und umfassen je einen Anschlagfuß 5c, einen Anschlagkopf 5d und einen Verbindungslasche 5e mit einer Durchgangsöffnung 5f, die von dem Achskörper 8 durchgriffen wird, so dass die Verbindungslaschen 5e zwischen der Basis 1 und dem Spannhebel 16 fixiert werden, so dass auch die Anschläge 5a, 5b relativ zur Basis 1 im Wesentlichen festgelegt sind. Zumindest der Anschlagfuß 5c weist einen dem Umgangsrand 3b entsprechenden Rand 5g auf, der wie bereits beschrieben, in eine Verbindungsnut der Basis 1 eingreift.

Im Ausführungsbeispiel reichen der Umfangsrand 3b und die Nut 3c nicht bis zu dem Anschlussfuß 5c, sondern enden vorher, so dass eine Öffnung 3h respektive zwei Öffnungen 3h direkt neben den Anschlägen 5a, 5b entstehen. Im Bereich der Öffnungen 3h kann auch die Basis 1 eine Ausnehmung aufweisen, so dass zum Beispiel eine Unterseite 3d der Abdeckung 3 über diese Öffnungen 3h mit der Umgebung verbunden ist, wie zur Figur 5 noch näher beschrieben wird.

Die Figur 5 zeigt die Abdeckung 3 der Figur 4 in einer Ansicht von unten. Der Flächenbereich 3a und der Längsbereich 3e bilden gemeinsam die Abdeckung 3. Der Flächenbereich 3a weist einen umlaufenden Unterseitenrandbereich 3i auf, der im Bereich des Umfangsrands 3b und der Nut 3c an der Unterseite der Abdeckung 3 gebildet ist. Der Längsbereich 3e umfasst ebenfalls den Unterseitenrandbereich 3i. Der Unterseitenrandbereich 3i bildet zusammen mit den Rippen 3k, 3l im Flächenbereich 3a und im Längsbereich 3e im Ausführungsbeispiel eine Auflagefläche, mit der die Abdeckung bei montiertem Zehenhalter auf der Skioberfläche aufliegt. Gleichzeitig bilden der Unterseitenrandbereich 3i und die Rippen 3k, 3l im Flächenbereich 3a und im Längsbereich 3e jeweils zwei Mulden 3m, 3n aus, die nach unten zur Skioberfläche offen sind und nach oben durch eine dünne Materialschicht der Abdeckung 3, die wie eine elastische Folie wirkt, verschlossen sind.

Bei einer Kompression der Abdeckung 3 durch den Skischuh kann die in den Mulden 3m, 3n gefangene Luft komprimiert werden. Bei einer anschließenden Entlastung kann sich die Luft bevorzugt schlagartig wieder ausdehnen, so dass die Abdeckung 3 elastisch wieder die ursprüngliche Form vor der Komprimierung annimmt. Dadurch kann besser als bisher verhindert werden, dass sich Eis oder Schnee im Bereich der Auflage 3 festsetzen kann.

Im Ausführungsbeispiel ist im Bereich der Öffnungen 3h der Unterseitenrandbereich 3i schmal, so dass bei einer extremen Kompression wenigstens einer der Mulden 3m, die beispielsweise zum Platzen der Mulde 3m führen könnte, Luft in diesem Bereich ausströmen und bei der folgenden Entlastung auch wieder einströmen kann.

Wie in den Figuren 3 bis 5 zu erkennen ist, weist die Abdeckung 3 an den Flächenbereich 3a seitlich außen angrenzend einen Halteflansch 3c auf, d. h. der Flächenbereich 3a ist erhaben und ragt vom seitlichen Halteflansch 3c auf. Im Ausführungsbeispiel, in dem die Basis 1 die Durchgangsöffnung 2 aufweist, ragt der Flächenbereich 3a in die Durchgangsöffnung 2 und füllt diese zumindest im Wesentlichen, im Beispiel wie bevorzugt vollständig und seitlich anliegend und in vorteilhaften Ausführungen dichtend, aus. Im montierten Zustand des Vorderbackens am Ski, was mittels der Befestigungselemente 9 erfolgt, drückt die Basis 1 die Abdeckung 3 im Bereich des Halteflansches 3c gegen die Oberfläche des Skis. Hierfür weist die Basis 1 eine oder mehrere Niederhaltestrukturen 1c auf, mit der oder denen sie im montierten Zustand auf den Halteflansch 3c wirkt. Die Basis 1 wirkt somit als Niederhalter für die Abdeckung 3.

Im montierten Zustand bilden die Mulden 3m und 3n mit dem Ski komprimierbare, als Luftpolster wirkende Hohlräume. Die Membranbereiche, mit denen die Abdeckung 3 im erhabenen Flächenbereich 3a diese Hohlräume 3n und 3m nach oben, zur Unterseite der Sohle eines im Vorderbacken gehaltenen Skischuhs, begrenzt, können elastisch in den jeweiligen Hohlraum 3m und/oder 3n nachgeben. Die orthogonal zur Unterseite 3d der Abdeckung 3 gemessene Tiefe der Hohlräume bzw. Mulden 3m und 3n beträgt in vorteilhaften Ausführungen wenigstens 0,5 mm oder besser, wenigstens 1 mm. Andererseits ist es vorteilhaft, wenn die Tiefe höchstens 10 mm oder, besser, höchstens 8 mm beträgt.

### Bezuqszeichenliste:

- 1: Basis
- 1a: Unterseite
- 1b: Aufnahme, Verbindungsnut
- 1c: Niederhaltestruktur
- 2: Durchgangsöffnung
- 3: Abdeckung
- 3a: Flächenbereich
- 3b: Eingriffsglied, äußere Umfangswand
- 3c: Halteflansch, Nut
- 3d: Unterseite
- 3e: Längsbereich
- 3f: Abschnitt
- 3g: Dichtfläche
- 3h: Öffnung
- 3i: Unterseitenrandbereich
- 3k: Rippe
- 3l: Rippe
- 3m: Mulde
- 3n: Mulde
- 4: Gegenrastelement
- 4a: Rastabschnitt
- 4b: Kulissenbahn
- 4c: Erhöhung
- 5: Anschlag
- 5a: Anschlag
- 5b: Anschlag
- 5c: Anschlagfuß
- 5d: Anschlagkopf
- 5e: Verbindungslasche
- 5f: Durchgangsöffnung
- 5g: Rand
- 6: Grundstruktur
- 7: Aufnahme
- 8: Achskörper
- 9: Befestigungselement
- 10: Oberfläche
- 11: Feststellachse
- 12: Achskörper
- 13: Sohlenhalter
- 14: Pin, Schuhhalterstift
- 15: Federelement
- 16: Spannhebel
- 16a: freien Ende
- 16b: freies Ende
- 17: Sicherungshebel
- 17a: Ende
- 17b: Rastelement
- 18: Rollkörper
- 19: Achse
- 20: Stellelement
- 20a: Bereich
- L: Längsachse des Vorderbackens

## Patentansprüche

1. Vorderbacken für eine Tourenskibindung mit
a) einer Basis (1) mit
b) wenigstens einer Vertiefung oder Durchgangsöffnung (2) in der Basis (1),
c) zwei sich in Bezug auf eine Längsachse (L) des Vorderbackens gegenüberliegenden seitlichen Sohlenhaltern (13) mit jeweils einem Schuhhalterstift (14), welche in einem eingeschwenkten Zustand mit an einem Skischuh gebildeten Gegenlagern zusammenwirken, um eine Schwenkachse für den Skischuh zu definieren, welche im Wesentlichen quer zur Längsachse (L) des Vorderbackens verläuft, und welche zwischen dem eingeschwenkten Zustand, in dem die Gegenlager des Skischuhs mit den Schuhhalterstiften (14) eingreifen, und einem abgeschwenkten Zustand, in dem die Gegenlager des Skischuhs nicht mehr mit den Schuhhalterstiften (14) eingreifen, verstellbar sind,
d) Federelementen (15) zum Spannen der seitlichen Sohlenhalter (13),
e) einem Spannhebel (16) zum Bewegen der Sohlenhalter (13) aus dem eingeschwenkten Zustand in den abgeschwenkten Zustand, in dem sie den Skischuh aus einer Abfahrtposition oder einer Gehposition freigeben und
f) optional einem Verriegelungshebel (17) zum Verriegeln der seitlichen Sohlenhalter (13) in der Gehposition,
**dadurch gekennzeichnet, dass**
g) die wenigstens eine Vertiefung oder Durchgangsöffnung (2) mit wenigstens einer Abdeckung (3) aus einem elastischen Material abgedeckt ist,
f) die Basis (1) einen Niederhalter für die Abdeckung (3) bildet und die Abdeckung (3) in Richtung auf die Oberseite des Skis, vorzugsweise gegen die Oberseite des Skis, drückt, wenn der Vorderbacken am Ski montiert ist.

2. Vorderbacken nach einem der vorhergehenden Ansprüche, wobei die Abdeckung (3) oder die Abdeckungen lösbar mit der Basis (1) verbunden ist/sind.

3. Vorderbacken nach einem der vorhergehenden Ansprüche, wobei die Abdeckung/en (3) an einer einer Skischuhsohle abgewandten Unterseite einen zumindest im Wesentlichen umlaufenden Umfangsrand (3b) umfasst, der eine Auflagefläche der Abdeckung (3) auf einer der Abdeckung zugewandten Oberseite der Vertiefung oder der Skioberfläche bildet.

4. Vorderbacken nach dem vorhergehenden Anspruch, wobei die Abdeckung/en (3) an der der Skischuhsohle abgewandten Unterseite eine oder mehrere weitere rippenförmige Verstärkungen (3k, 3l) umfasst, die eine Auflagefläche der Abdeckung (3) auf einer der Abdeckung zugewandten Oberseite der Vertiefung oder der Skioberfläche bildet oder bilden.

5. Vorderbacken nach einem der zwei vorhergehenden Ansprüche, wobei Bereiche (3m, 3n) der Abdeckung/en (3) zwischen der Auflagefläche des Umfangsrands (3b) und/oder der einen oder mehreren weiteren Verstärkungen (3k, 3l) elastische Membranbereiche bilden, die verhindern, dass sich Schnee, Eis oder Schmutz auf der Oberfläche der Abdeckung/en (3) festsetzt.

6. Vorderbacken nach einem der vorhergehenden Ansprüche, wobei der Vorderbacken wenigstens einen Anschlag (5, 5a, 5b) für ein vorderes Ende eines Skischuhs umfasst und der Anschlag (5, 5a, 5b) vorzugsweise dazu ausgebildet ist, unvermeidbare Fertigungstoleranzen von Skischuhsohlen auszugleichen.

7. Vorderbacken nach dem vorhergehenden Anspruch, wobei die Basis (1) eine Grundstruktur (6) für den Anschlag (5, 5a, 5b) bildet und der Anschlag (5, 5a, 5b) selbst aus einem elastischen Material besteht, das mit der Grundstruktur (6) verbindbar oder verbunden ist, wobei das elastische Material für den Anschlag (5, 5a, 5b) bevorzugt das gleiche elastische Material ist, wie das für die Abdeckung (3).

8. Vorderbacken nach einem der drei vorhergehenden Ansprüche, wobei der Anschlag (5) mit der Abdeckung (3)/wenigstens einer der Abdeckungen verbunden, bevorzugt in einem Stück mit der Abdeckung (3)/wenigstens einer der Abdeckungen urgeformt ist.

9. Vorderbacken nach einem der vorhergehenden Ansprüche, wobei die Abdeckung (3) einen erhabenen Flächenbereich (3a) mit einer der Skischuhsohle zugewandten oberen freien Oberfläche und einen vom erhabenen Flächenbereich (3a) nach außen vorragenden Halteflansch (3c) aufweist, der erhabene Flächenbereich (3a) vom Halteflansch (3c) aufragt und die Durchgangsöffnung (2) oder Vertiefung in Draufsicht auf den Vorderbacken zumindest im Wesentlichen ausfüllt.

10. Vorderbacken nach einem der vorhergehenden Ansprüche, wobei
- die Abdeckung (3) einen Flächenbereich (3a) mit einer elastisch nachgiebigen Membran mit einer der Skischuhsohle zugewandten oberen freien Oberfläche aufweist,
- dieser Flächenbereich (3a) die Durchgangsöffnung (2) oder Vertiefung in Draufsicht auf den Vorderbacken zumindest im Wesentlichen ausfüllt,
- die Abdeckung (3) unter der Membran einen Hohlraum (3n, 3m) aufweist oder im montierten Zustand des Vorderbackens bildet und
- die Membran in den Hohlraum (3n, 3m) nachgeben kann.

11. Vorderbacken nach dem vorhergehenden Anspruch, wobei die Abdeckung (3) an ihrer Unterseite, unter der Membran eine Mulde aufweist, um den Hohlraum (3n, 3m) zu bilden, wobei der Hohlraum (3m, 3n) in bevorzugter Ausführung zumindest im montierten Zustand des Vorderbackens ein komprimierbares Luftpolster für die Membran bildet.

12. Vorderbacken nach einem der vorhergehenden Ansprüche, wobei die Abdeckung (3) aus einem thermoplastischen Elastomer (TPE), wie etwa thermoplastisches Polyurethan (TPU), geformt ist.

13. Vorderbacken nach einem der vorhergehenden Ansprüche, wobei die Basis (1) aus einem ersten Kunststoffmaterial und die Abdeckung (3) aus einem anderen, zweiten Kunststoffmaterial geformt sind und das zweite Kunststoffmaterial eine kleinere SHORE-Härte als das erste Kunststoffmaterial hat.

14. Vorderbacken nach einem der vorhergehenden Ansprüche, wobei sich die Vertiefung oder Durchgangsöffnung (2) und die Abdeckung (3) zwischen den seitlichen Sohlenhaltern (13) erstrecken.

## Claims

1. A front jaw for a touring ski binding, comprising:
a) a base (1) and
b) at least one recess or transit opening (2) in the base (1);
c) two lateral sole retainers (13) which lie opposite each other in relation to a longitudinal axis (L) of the front jaw and comprise a boot retainer pin (14) each and which, in a pivoted-in state, co-operate with complementary bearings formed on a ski boot, in order to define a pivoting axis for the ski boot which extends substantially transverse to the longitudinal axis (L) of the front jaw, and which can be adjusted between the pivoted-in state, in which the complementary bearings of the ski boot engage with the boot retainer pins (14), and a pivoted-away state in which the complementary bearings of the ski boot no longer engage with the boot retainer pins (14);
d) spring elements (15) for tensioning the lateral sole retainers (13);
e) a tensioning lever (16) for moving the sole retainers (13) from the pivoted-in state to the pivoted-away state in which they release the ski boot from a downhill skiing position or a walking position; and
f) optionally, a latching lever (17) for latching the lateral sole retainers (13) in the walking position,
**characterised in that**
g) the at least one recess or transit opening (2) is covered by at least one cover (3) made of an elastic material,
h) the base (1) forms a constrainer for the cover (3) and presses the cover (3) towards and preferably against the upper side of the ski when the front jaw is fitted on the ski.

2. The front jaw according to the preceding claim, wherein the cover (3) or covers is/are detachably connected to the base (1).

3. The front jaw according to any one of the preceding claims, wherein the cover/covers (3) comprise(s) an at least substantially all-round circumferential edge (3b) on a lower side facing away from a ski boot sole, wherein said circumferential edge (3b) forms a contact area of the cover (3) on an upper side of the recess or surface of the ski facing the cover (3).

4. The front jaw according to the preceding claim, wherein the cover/covers (3) comprise(s) one or more additional rib-shaped reinforcements (3k, 3l) on the lower side facing away from the ski boot sole, wherein said reinforcement/reinforcements (3k, 3l) form(s) a contact area of the cover (3) on an upper side of the recess or surface of the ski facing the cover (3).

5. The front jaw according to any one of the preceding two claims, wherein regions (3m, 3n) of the cover/covers (3) between the contact area of the circumferential edge (3b) and/or one or more additional reinforcements (3k, 3l) form elastic membrane regions which prevent snow, ice or dirt from accumulating on the surface of the cover/covers (3).

6. The front jaw according to any one of the preceding claims, wherein the front jaw comprises at least one abutment (5, 5a, 5b) for a front end of a ski boot, and the abutment (5, 5a, 5b) is preferably designed to compensate for unavoidable production tolerances of ski boot soles.

7. The front jaw according to the preceding claim, wherein the base (1) forms a base structure (6) for the abutment (5, 5a, 5b), and the abutment (5, 5a, 5b) itself consists of an elastic material which is or can be connected to the base structure (6), wherein the elastic material for the abutment (5, 5a, 5b) is preferably the same elastic material as for the cover (3).

8. The front jaw according to any one of the preceding two claims, wherein the abutment (5) is connected to the cover (3) / at least one of the covers and preferably original-moulded in one piece with the cover (3) / one of the covers.

9. The front jaw according to any one of the preceding claims, wherein the cover (3) has: a raised planar region (3a) comprising an upper free surface facing the ski boot sole; and a holding flange (3c) which protrudes outwards from the raised planar region (3a), and wherein the raised planar region (3a) projects upwards from the holding flange (3c) and at least substantially fills the transit opening (2) or recess in a plan view onto the front jaw.

10. The front jaw according to any one of the preceding claims, wherein:
- the cover (3) has a planar region (3a) comprising an elastically yielding membrane having an upper free surface facing the ski boot sole;
- said planar region (3a) at least substantially fills the transit opening (2) or recess in a plan view onto the front jaw;
- the cover (3) has a hollow space (3n, 3m) below the membrane or forms a hollow space (3n, 3m) below the membrane when the front jaw is fitted; and
- the membrane can yield into the hollow space (3n, 3m).

11. The front jaw according to the preceding claim, wherein the lower side of the cover (3) has a depression, below the membrane, in order to form the hollow space (3n, 3m), wherein in a preferred embodiment, the hollow space (3m, 3n) forms a compressible air cushion for the membrane, at least when the front jaw is fitted.

12. The front jaw according to any one of the preceding claims, wherein the cover (3) is moulded from a thermoplastic elastomer (TPE) such as for example thermoplastic polyurethane (TPU).

13. The front jaw according to any one of the preceding claims, wherein the base (1) is moulded from a first plastic material, and the cover (3) is moulded from another, second plastic material, and the second plastic material has a smaller Shore hardness than the first plastic material.

14. The front jaw according to any one of the preceding claims, wherein the recess or transit opening (2) and the cover (3) extend between the lateral sole retainers (13).

## Revendications

1. Mâchoire avant pour une fixation de ski de randonnée, comprenant :
a) une base (1) avec
b) au moins un évidement ou au moins une ouverture traversante (2) dans la base (1) ;
c) deux éléments de maintien de semelle latéraux (13) opposés par rapport à un axe longitudinal (L) de la mâchoire avant, chacun comportant une goupille de maintien de chaussure (14), lesdites goupilles coopérant, à un état rentré par pivotement, avec des paliers complémentaires formés sur une chaussure de ski afin de définir un axe de pivotement pour la chaussure de ski, qui s'étend essentiellement transversalement à l'axe longitudinal (L) de la mâchoire avant, et lesdites goupilles pouvant être déplaçées entre l'état rentré par pivotement, dans lequel les paliers complémentaires de la chaussure de ski s'engagent avec les goupilles de maintien de chaussure (14), et un état écarté par pivotement, dans lequel les paliers complémentaires de la chaussure de ski ne s'engagent plus avec les goupilles de maintien de chaussure (14) ;
d) des éléments à ressort (15) pour serrer les éléments de maintien de semelle latéraux (13) ;
e) un levier de serrage (16) pour déplacer les éléments de maintien de semelle (13) depuis l'état rentré par pivotement vers l'état écarté par pivotement, dans lequel ils débloquent la chaussure de ski d'une position de descente ou d'une position de marche ; et
f) en option, un levier de verrouillage (17) pour verrouiller les éléments de maintien de semelle latéraux (13) en position de marche,
**caractérisée en ce que**
g) ledit au moins un évidement est recouvert ou ladite au moins une ouverture traversante (2) est recouverte d'au moins un couvercle (3) en matériau élastique,
h) la base (1) forme un dispositif de retenue pour le couvercle (3), et le couvercle (3) presse vers le côté supérieur du ski, de préférence contre le côté supérieur du ski, lorsque la mâchoire avant est montée sur le ski.

2. Mâchoire avant selon la revendication précédente, dans laquelle le couvercle (3) est relié ou les couvercles sont reliés de manière amovible à la base (1).

3. Mâchoire avant selon l'une quelconque des revendications précédentes, dans laquelle le couvercle (3) comprend ou les couvercles (3) comprennent un bord périphérique (3b) au moins essentiellement circonférentiel sur un côté inférieur détourné d'une semelle de chaussure de ski, ledit bord formant une surface d'appui du couvercle (3) sur un côté supérieur de l'évidement ou de la surface du ski faisant face au couvercle (3).

4. Mâchoire avant selon la revendication précédente, dans laquelle le couvercle (3) comprend ou les couvercles (3) comprennent un ou plusieurs autres renforcements (3k, 3l) en forme de nervure sur le côté inférieur détourné de la semelle de chaussure de ski, lesdits un ou plusieurs autres renforcements formant une surface d'appui du couvercle (3) sur un côté supérieur de l'évidement ou de la surface du ski faisant face au couvercle (3).

5. Mâchoire avant selon l'une quelconque des deux revendications précédentes, dans laquelle des zones (3m, 3n) du couvercle (3) ou des couvercles (3) forment des zones de membrane élastique entre la surface d'appui du bord périphérique (3b) et / ou lesdits un ou plusieurs autres renforcements (3k, 3l), lesdites zones de membrane élastique empêchant que la neige, la glace ou la saleté adhère à la surface du couvercle (3) ou des couvercles (3).

6. Mâchoire avant selon l'une quelconque des revendications précédentes, dans laquelle la mâchoire avant comprend au moins une butée (5, 5a, 5b) pour une extrémité avant d'une chaussure de ski, et la butée (5, 5a, 5b) est de préférence conçue pour compenser des tolérances de fabrication inévitables de semelles de chaussure de ski.

7. Mâchoire avant selon la revendication précédente, dans laquelle la base (1) forme une structure de base (6) pour la butée (5, 5a, 5b), et la butée (5, 5a, 5b) elle-même est constituée d'un matériau élastique qui est relié or peut être relié à la structure de base (6), le matériau élastique pour la butée (5, 5a, 5b) étant de préférence le même matériau élastique que le matériau pour le couvercle (3).

8. Mâchoire avant selon l'une quelconque des deux revendications précédentes, dans laquelle la butée (5) est reliée au couvercle (3) / à au moins un des couvercles et de préférence moulé primitivement en une seule pièce avec le couvercle (3) / avec au moins un des couvercles.

9. Mâchoire avant selon l'une quelconque des revendications précédentes, dans laquelle le couvercle (3) présente une zone de surface surélevée (3a) avec une surface libre supérieure faisant face à la semelle de chaussure de ski et une bride de maintien (3c) faisant saillie vers l'extérieur de la zone de surface surélevée (3a), la zone de surface surélevée (3a) faisant saillie vers le haut de la bride de maintien (3c) et remplissant au moins essentiellement l'ouverture traversante (2) ou l'évidement en vue de dessus de la mâchoire avant.

10. Mâchoire avant selon l'une quelconque des revendications précédentes, dans laquelle
- le couvercle (3) présente une zone de surface (3a) à membrane élastiquement flexible avec une surface libre supérieure faisant face à la semelle de chaussure de ski,
- cette zone de surface (3a) remplit au moins essentiellement l'ouverture traversante (2) ou l'évidement en vue de dessus de la mâchoire avant,
- le couvercle (3) présente une cavité (3n, 3m) sous la membrane ou forme la cavité lorsque la mâchoire avant est montée, et
- la membrane peut céder dans la cavité (3n, 3m).

11. Mâchoire avant selon la revendication précédente, dans laquelle le couvercle (3) présente un creux sur son côté inférieur sous la membrane pour former la cavité (3n, 3m), un mode de réalisation préféré de la cavité (3m, 3n) formant un coussin d'air compressible pour la membrane au moins lorsque la mâchoire avant est montée.

12. Mâchoire avant selon l'une quelconque des revendications précédentes, dans laquelle le couvercle (3) est moulé à partir d'un élastomère thermoplastique (TPE), tel que par exemple d'un polyuréthane thermoplastique (TPU).

13. Mâchoire avant selon l'une quelconque des revendications précédentes, dans laquelle la base (1) est moulée à partir d'une première matière plastique et le couvercle (3) est moulé à partir d'une seconde matière plastique différente, la seconde matière plastique présentant une dureté Shore inférieure à celle de la première matière plastique.

14. Mâchoire avant selon l'une quelconque des revendications précédentes, dans laquelle l'évidement ou l'ouverture traversante (2) et la couvercle (3) s'étendent entre les éléments de maintien de semelle latéraux (13).
